# EUROPÄISCHE PATENTSCHRIFT

(11) **EP 1 689 048 B1**
(45) Veröffentlichungstag und Bekanntmachung des Hinweises auf die Patenterteilung: **11.11.2009**
(21) Anmeldenummer: 06001374.5
(22) Anmeldetag: 24.01.2006
(51) Int. Cl.: H01R 13/66, H01R 4/24, H01R 13/50

(54) **Stecker mit Störschutzeinrichtung für Leitungssätze**
Protection device for an electrical connector for sets of electrical conductors
Dispositif de protection d'un connecteur électrique pour des jeux de conducteurs

(30) Priorität: 02.02.2005 DE 102005004921
(43) Veröffentlichungstag der Anmeldung: 09.08.2006
(73) Patentinhaber: Amphenol-Tuchel Electronics GmbH, 74080 Heilbronn (DE)
(72) Erfinder: Müller, Hans-Ulrich, 74629 Pfedelbach (DE); Annecke, Alfred, 74080 Heilbronn (DE)
(74) Vertreter: Schweiger, Johannes

(56) Entgegenhaltungen:
- EP-A- 0 698 947
- EP-A- 1 463 163
- WO-A-99/36293
- US-A- 5 435 754

## Beschreibung

Die vorliegende Erfindung betrifft einen Stecker für ein Stecksystem zur Verbindung mit einem zum Steuergerät eines Kraftfahrzeugrückhaltesystems führenden Leitungssatz.

Durch das zunehmende Eindringen der Elektronik in Kraftfahrzeuge wachsen auch die Probleme ihrer gegenseitigen Beeinflussung. Die besonderen Probleme liegen hier darin, dass auf engstem Raum die unterschiedlichsten elektronischen Einheiten untergebracht sind und ordnungsgemäß arbeiten müssen.

Es sind sowohl empfindliche analoge Geräte (z.B. Rundfunkempfänger, Telefone, Funkanlagen) als auch digitale Einheiten (z.B. Einspritz- und Zündzeitpunkt-Steuerungen, ABS-Steuerungen, Verbrennungsgemisch-Steuerungen [λ-Sonde], Bordcomputer) wie auch Motorantriebe und Steuerungsventile (z.B. Lichtmaschine, Anlasser, Fensterheber, Scheibenwischer, Benzinpumpe, Bremsventile [ABS]) sowie die störungsträchtige Zündanlage, die hier auf engstem Raume nebeneinander arbeiten sollen. Daneben werden sowohl die Arbeitsgeschwindigkeit der Funktionselemente (Bandbreite) als auch die Dichte der Funktionsbausteine immer höher. Es verlaufen empfindliche Fühlerleitungen und Leitungen für stromstarke Stellmotorantriebe über längere Strecken dicht zusammen. Bei dieser Funktionsvielfalt kann eine Fehlsteuerung durch gegenseitige Beeinflussung (z.B. des Bremssystems oder des Airbags) verheerende Folgen haben. Hier ist eine besondere Sorgfalt bei der Beherrschung der gegenseitigen Beeinflussungen geboten.

Solche Stecker sind in der US-A-5 435 754 (die als nächstliegenden Stand der Technik angesehen wird), EP-A-1 463 163, WO 99/36293 A und EP-A-0 698 947 gezeigt.

Es ist daher die Aufgabe der vorliegenden Erfindung, einen Stecker so auszugestalten, dass störende Einflussfaktoren in elektrischen Bauteilen des Steckers reduziert werden.

Grundidee der vorliegenden Erfindung ist es dabei, eine Störschutzeinrichtung zur Sicherung von Leitungen eines Leitungssatzes in einem Stecker vorzusehen, die parallel zu den Leitungen ein Schutzelement, nämlich einen Varistor schaltet, der Störeinflüsse weitgehend abfängt.

Varistoren sind spannungsabhängige Widerstände mit symmetrischer U/I-Kennlinie. Der Widerstand des Varistors sinkt mit zunehmender Spannung. Parallel zu dem zu schützenden Bauteil bzw. Schaltung geschaltet, bildet der Varistor bei zunehmender Spannung einen niederohmigen Shunt und verhindert so ein weiteres Ansteigen der Überspannung.

Die Störschutzeinrichtung kann beispielsweise zwei Leitelemente aufweisen, wobei jedes Leitelement einer Leitung des Leitungssatzes zugeordnet ist und zwischen den Leitelementen ein Schutzelement, beispielsweise ein Varistor, den Kontakt herstellt. Leitelement im Sinne dieser Erfindung kann jedes Bauteil sein, das elektrischen Kontakt herstellt, beispielsweise auch ein Kontaktelement zur leitenden Kontaktierung zwischen zwei elektrisch leitenden Bauteilen.

Der Varistor, der aus unter bestimmten Bedingungen gesintertem Zinkoxid zusammen mit anderen Metallkeramiken besteht, weist eine polykristalline Keramik mit vorhersagbarer Spannungsabhängigkeit auf.

Durch die Anordnung der Schutzeinrichtung innerhalb des Steckers sind keine baulichen Änderungen am Anzünder/Isolierring mehr notwendig, wobei trotzdem die EMV-Sicherheit und insbesondere die ESD-Sicherheit (elektrostatische Entladung) erhöht wird. Weiterhin ändert sich an der Montage des Stecksystems nichts, da auf bekannte Bauteile zurückgegriffen werden kann. Auch bisherige Montagevorrichtungen können somit weiter verwendet werden.

Besonders vorteilhaft ist die Anordnung der Schutzeinrichtung in dem von der Steckseite entfernten Bereich des Steckers.

Die beiden Leitelemente können in vorteilhafter Ausgestaltung achsensymmetrisch oder auch baugleich ausgestaltet sein, wodurch die Produktionskosten weiter gesenkt werden.

Die Verbindung des Schutzelementes mit den Leitelementen kann durch Stecken oder durch einfache Anlage erfolgen. Auch andere leitende Verbindungen wie beispielsweise Verklemmen oder Verschrauben sind denkbar, wobei eine leichte Montage und Platz sparende Unterbringung die oberste Prämisse darstellen.

In einer vorteilhaften Ausgestaltung der Erfindung sind die Leitelemente als Schneid-Klemm-Kontakte oder Piercing-Verbindung oder Durchdring-Verbindung ausgestaltet.

Weitere Ausgestaltungen der Erfindung ergeben sich aus der Figurenbeschreibung und den Ansprüchen, wobei jede mögliche Kombination der Patentansprüche Gegenstand der Erfindung ist.

Die Figuren der Zeichnungen zeigen unter Beibehaltung gleicher Bezugszeichen für gleiche Bauteile im Einzelnen:
- Fig. 1:: Perspektivische Explosionsdarstellung des erfindungsgemäßen Steckers mit Störschutzeinrichtung;
- Fig. 2:: Perspektivische Ansicht des erfindungsgemäßen Steckerunterteils mit Störschutzeinrichtung;
- Fig. 3:: Perspektivische Ansicht des erfindungsgemäßen Steckerunterteils mit Störschutzeinrichtung und Leitungssatz;
- Fig. 4:: Perspektivische Ansicht der erfindungsgemäßen Störschutzeinrichtung;

- Fig. 5:: Perspektivische Teilansicht des erfindungsgemäßen Steckers mit in Kontaktfedern integriertem Leitelement;
- Fig. 6:: Leitelement integriert in Kontaktfeder.

In den Figuren sind Zündpille, Steckverbinder sowie Verriegelungselemente nicht oder nur unvollständig dargestellt und diese werden als bekannt vorausgesetzt. Teilweise dargestellte Verrastungselemente werden ebenfalls nicht näher erläutert.

Fig. 1 zeigt die einzelnen Bauteile eines Steckers 1 mit einer Störschutzeinrichtung in Explosionsdarstellung übereinander angeordnet, woraus sich die Montagereihenfolge ergibt.

Der Stecker setzt sich im Wesentlichen aus einem Gehäuse 10 mit einem Gehäuseoberteil 10o und einem Gehäuseunterteil 10u zusammen, wobei der Stecker im Wesentlichen eine L-Form einnimmt, in deren vorderen, in der Zeichnung linken Teil der eigentliche Stecker mit einem Steckgesicht und Verrastungselementen sowie einer Sekundärverriegelung zur Verriegelung mit einer Zündpille (nicht dargestellt) vorgesehen sind.

Im hinteren, in der Figur rechts dargestellten Teil des Steckers 1 befindet sich die Störschutzeinrichtung sowie ein Ferritkern 41, wobei durch beide ein Leitungssatz 40 mit je einer Leitung 40.1 und 40.2 durchgeführt ist.

Die Gehäuseoberseite 10o wird über an ihrem Umfang angeordnete Rastfedern 14 mit korrespondierenden Rastnasen 13 des Gehäuseunterteils 10u verrastet.

Das Gehäuseunterteil 10u weist demnach zwei Hohlräume bzw. Kammern 11.1/11.2 als Aufnahmemittel auf, in welche die jeweils korrespondierenden Leitelemente 20.1/20.2 gesteckt werden. Der gesteckte Zustand ist in Fig. 2 zu erkennen. Die Leitelemente 20.1/20.2 werden durch seitliche Widerhaken in den Hohlräumen 11.1/11.2 gehalten.

Bevor die Leitelemente 20.1/20.2 in das Gehäuseunterteil 10u eingesetzt werden, muss vorher das Schutzelement 30, hier ein Varistor, in die korrespondierende Ausnehmung 12 des Gehäuseunterteils 10u eingesetzt werden und dieser wird in der Ausnehmung 12 durch die beiden Leitelemente 20.1/20.2 gehalten, indem diese teilweise auf dem Schutzelement 30 aufliegen. Ein unmittelbarer Kontakt zwischen dem Leitelement 20.1 und dem Leitelement 20.2 findet nicht statt, da sonst ein Kurzschluss der Leitungen 40.1 und 40.2 die Folge wäre.

In Fig. 3 sind außerdem Freiräume zu erkennen, die zur Durchführung der Leitungen 40.1/40.2 des Leitungssatzes 40 dienen. Diese werden gebildet aus je zwei gegenüberliegend angeordneten Ausschneidungen 16 in der Seitenwand jedes Hohlraumes 11.1/11.2 des Gehäuseunterteils 10u. In der Flucht der sich gegenüberliegenden Ausschneidungen 16 sind Y-förmige Ausschnitte in den jeweiligen Leitelementen 20.1/20.2 vorgesehen, die Schneid-Klemm-Kontakte 21.1/21.2 bilden. Durch die Y-Form der Schneid-Klemm-Kontakte 21.1/21.2 wird das Einführen der jeweiligen Leitungen 40.1/40.2 erleichtert, wobei durch die scharfen Kanten Isolierhüllen der Leitungen 40.1/40.2 durchschnitten werden und die Leitungen 40.1/40.2 mit dem Schneid-Klemm-Kontakten 21.1/21.2 in elektrisch leitenden Kontakt treten.

Somit ist über den Kontakt der Leitungen 40.1/40.2 zu den Leitelementen 20.1/20.2 und das zwischen den Leitelementen 20.1/20.2 liegende Schutzelement 30 eine Verbindung zwischen den Leitungen 40.1/40.2 hergestellt. Die oben beschriebenen Eigenschaften des Varistors 30 sorgen für die weitgehende Beseitigung von Störungen in dem Leitungssatz.

Die Ausnehmung 12 ist zwischen den Aufnahmemitteln 11.1/11.2 angeordnet und eine Ausnehmungsoberkante 12o der Ausnehmung 12 liegt im wesentlichen auf gleicher Höhe wie Aufnahmemitteloberkanten 11.1o/11.2o der Aufnahmemittel 11.1/11.2.

Um sicherzustellen, dass die Leitungen 40.1/40.2 in den Schneid-Klemm-Kontakten 21.1/21.2 verbleiben, sind an dem Gehäuseoberteil 10o jeweils über den Y-förmigen Ausnehmungen der Leitelemente 20.1/20.2 nach unten ragende Vorsprünge angeformt, die entsprechenden Druck auf die Leitungen 40.1/40.2 ausüben.

Fig. 5 zeigt eine alternative Ausgestaltung der Leitelemente 20.1/20.2 im vorderen Steckerteil. Die Leitelemente 20.1/20.2 sind dabei in die in Fig. 1 gezeigten Kontaktfedern 2.1/2.2 des Steckers 1 integriert, wie auch bei der Kontaktfeder 2.2 in Fig. 6 vergrößert dargestellt zu erkennen ist. Da die Kontaktfedern 2.1/2.2 ohnehin jeweils die Leitungen 40.1/40.2 des Leitungssatzes 40 an dessen Ende kontaktieren, kann durch diese Maßnahme ein gesondertes Bauteil, wie es in der Ausgestaltung gemäß Fig. 1 bis 4 vorgesehen ist, eingespart werden.

Das Schutzelement 30 wird bei dieser Ausgestaltung, wie in Fig. 5 zu erkennen, in der dort vorgesehenen Ausnehmung 12 eingesetzt und durch jeweils an den Leitelementen 20.1/20.2 angeformte Federlaschen 22.1/22.2 kontaktiert und in der Ausnehmung 12 festgelegt.

Die Leitelemente 20.1/20.2 können einstückig mit den Kontaktfedern 2.1/2.2 ausgestaltet sein oder als gesonderte Bauteile zwischengeschaltet sein.

Das in Fig. 6 dargestellte L-förmige Leitelement 20.2 ist hier als einstückiges Anschlusselement mit integrierter Kontaktfeder 2.2 sowie an dessen Stirnseite angeordneter Federlasche 22.2 ausgestaltet.

Durch die gezeigten Störschutzeinrichtungen wird damit ein Mittel für den Stecker 1 vorgegeben, um den Leitungssatz von Störeinflüssen abzuschirmen.

### Bezugszeichenliste

- 1: Stecker
- 2.1: Kontaktfedern
- 2.2: Kontaktfedern
- 10: Gehäuse
- 10o: Gehäuseoberteil
- 10u: Gehäuseunterteil
- 11.1: Aufnahmemittel
- 11.1o: Aufnahmemitteloberkante
- 11.2: Aufnahmemittel
- 11.2o: Aufnahmemitteilunterkante
- 12: Ausnehmung
- 12o: Ausnehmungsoberkante
- 13: Rastnase
- 14: Rastfeder
- 16: Ausschneidung
- 20.1: Leitelement
- 20.2: Leitelement
- 21.1: Schneid-Klemm-Kontakt
- 21.2: Schneid-Klemm-Kontakt
- 22.1: Federlaschen
- 22.2: Federlaschen
- 30: Schutzelement
- 40: Leitungssatz
- 40.1: Leitung
- 40.2: Leitung
- 41: Ferritkern

## Patentansprüche

1. Stecker (1) für ein Stecksystem zur Verbindung mit einem zum Steuergerät eines Kraftfahrzeugrückhaltesystems führenden Leitungssatz (40) mit folgenden Merkmalen:
- einem Gehäuse (10) des Steckers (1),
- einer Störschutzvorrichtung für den Leitungssatz (40),
- in dem Gehäuse (10) angeordnete Leitelemente (20.1, 20.2) zur Kontaktierung des Leitungssatzes (40), wobei jedes Leitelement (20.1, 20.2) eine zugeordnete Leitung (40.1, 40.2) des Leitungssatzes (40) kontaktiert,
**dadurch gekennzeichnet,**
**dass** ein Schutzelement (30) zur Verbindung der den Leitungssatz (40) kontaktierenden Leitelemente (20,1, 20.2) und Sicherung des Leitungssatzes (40) gegen Störeinflüsse vorgesehen ist, wobei das Schutzelement (30) ein Varistor ist.

2. Stecker gemäß Anspruch 1, bei dem das Gehäuse (10) aus einem Gehäuseoberteil (10o) und einem Gehäuseunterteil (10u) besteht.

3. Stecker nach Anspruch 2, bei dem Gehäuseoberteil (10o) und Gehäuseunterteil (10u) an einer Seite durch ein Scharnier verbunden sind.

4. Stecker nach Anspruch 1, bei dem die Leitelemente (20.1, 20.2) im wesentlichen achsensymetrisch zueinander sind.

5. Stecker nach Anspruch 1, bei dem die Leitelemente (20.1, 20.2) im wesentlichen baugleich sind.

6. Stecker nach Anspruch 1, bei dem die Leitelemente (20.1, 20.2) jeweils U-förmig im Querschnitt ausgestaltet sind.

7. Stecker nach Anspruch 1, bei dem die Leitungen (40.1, 40.2) durch das Gehäuse (10) und die der jeweiligen Leitung (40.1, 40.2) zugeordneten Leitelemente (20.1, 20.2) hindurch verlaufen.

8. Stecker nach Anspruch 1, bei dem das Gehäuse (10) Aufnahmemittel (11.1, 11.2) zur Aufnahme je eines zugeordneten Leitelements (20.1, 20.2) aufweist.

9. Stecker nach Anspruch 8, bei dem die Aufnahmemittel (11.1, 11.2) im Gehäuseunterteil (10u) als nach oben offene Hohlräume vorgesehen sind, deren Innenabmessungen im wesentlichen mit den Außenabmessungen der Leitelemente (20.1, 20.2) identisch sind.

10. Stecker nach Anspruch 9, bei dem die Aufnahmemittel (11.1, 11.2) jeweils an zwei gegenüberliegenden Seiten Ausschneidungen (16) zum Einlegen der jeweiligen Leitung (40.1, 40.2) aufweisen.

11. Stecker nach Anspruch 1, bei dem das Gehäuse (10) eine Ausnehmung (12) zur Aufnahme des Schutzelements (30) aufweist.

12. Stecker nach einem der Ansprüche 8 bis 10 und Anspruch 11, bei dem die Ausnehmung (12) zwischen den Aufnahmemitteln (11.1, 11.2) angeordnet ist und eine Ausnehmungsoberkante (12o) der Ausnehmung (12) im wesentlichen auf gleicher Höhe wie Aufnahmemitteloberkanten (11.1o, 11.2o) der Aufnahmemittel (11.1, 11.2) liegt.

13. Stecker nach Anspruch 1, bei dem das Schutzelement (30) dauerhaft mit den Leitelementen (11.1/11.2) in Kontakt steht.

14. Stecker nach Anspruch 1, bei dem die Leitelemente (20.1, 20.2) jeweils einen Schneid-Klemm-Kontakt (21.1, 21.2) zur elektrischen Kontaktierung der jeweiligen Leitung (40.1, 40.2) aufweisen.

15. Stecker nach Anspruch 14, bei dem die Schneid-Klemm-Kontakte (21.1, 21.2) als Y-förmige Ausnehmungen in den Leitelementen (20.1, 20.2) vorgesehen sind, wobei die Höhe der Schneid-Klemm-Kontakte (21.1, 21.2) geringer als die Höhe der Leitelemente (20.1, 20.2) ist und die Y-förmige Ausnehmung orthogonal zu der U-Form der Leitelemente (20.1, 20.2) verläuft, und wobei die Oberseite der Y-förmigen Ausnehmung mit der Grundfläche der U-förmigen Leitelemente (20.1, 20.2) zusammenfällt.

16. Stecker nach Anspruch 1, bei dem die Aufnahmemittel (11.1, 11.2) am leitungssatzseitigen Ende des Steckers angeordnet sind.

17. Stecker nach Anspruch 1, bei dem Kontaktfedern (2.1, 2.2) zur Kontaktierung von Kontaktpins eines Anzünders die Leitelemente (20.1, 20.2) aufweisen.

## Claims

1. A connector (1) for a connector system to connect with a line set (40) leading to the control unit of a vehicle restraint system, with the following features:
- a housing (10) of the connector (1),
- a protective device for the line set (40),
- line elements (20.1, 20.2) arranged in the housing (10) to make contact with the line set (40), wherein each element (20.1, 20.2) makes contact with an assigned line (40.1, 40.2) of the line set (40),
**characterised in that** a protective element (30) is provided to connect with the line elements (20.1, 20.2) making contact with the line set (40) and to secure the line set (40) against disturbances, wherein the protective element (30) is a varistor.

2. The connector according to Claim 1,
in which the housing (10) consists of a housing upper part (10o) and a housing lower part (10u).

3. The connector according to Claim 2,
in which the housing upper part (10o) and the housing lower part (10u) are connected on one side by a hinge.

4. The connector according to Claim 1,
in which the line elements (20.1, 20.2) are essentially axially symmetric to one another.

5. The connector according to Claim 1,
in which the line elements (20.1, 20.2) are essentially identical in construction.

6. The connector according to Claim 1,
in which each of the line elements (20.1, 20.2) is configured to be U-shaped in cross-section.

7. The connector according to Claim 1,
in which the lines (40.1, 40.2) run through the housing (10) and the line elements (20.1, 20.2) assigned to the respective lines (40.1, 40.2).

8. The connector according to Claim 1,
in which the housing (10) has receiving means (11.1, 11.2) to receive in each case an assigned line element (20.1, 20.2).

9. The connector according to Claim 8,
in which the receiving means (11.1, 11.2) in the housing lower part (10u) are provided as cavities that are open in the upwards direction, whose internal dimensions are essentially identical with the external dimensions of the line elements (20.1, 20.2).

10. The connector according to Claim 9,
in which the receiving means (11.1, 11.2) in each case have cut-outs (16) on two opposing sides to inlay the respective line (40.1, 40.2).

11. The connector according to Claim 1,
in which the housing (10) has a recess (12) to receive the protective element (30),

12. The connector according to one of the Claims 8 to 10 and Claim 11,
in which the recess (12) is arranged between the receiving means (11.1, 11.2) and an upper edge (12o) of the recess (12) lies essentially at the same height as upper edges (11.1o, 11.2o) of the receiving means (11.1, 11.2).

13. The connector according to Claim 1,
in which the protective element (30) makes permanent contact with the line elements (11.1, 11.2).

14. The connector according to Claim 1,
in which the line elements (20.1, 20.2) in each case have a cut-and-clamp contact (21.1, 21.2) to make contact with the respective line (40.1, 40.2).

15. The connector according to Claim 14,
in which the cut-and-clamp contacts (21.1, 21.2) are provided as Y-shaped recesses in the line elements (20.1, 20.2), wherein
the height of the cut-and-clamp contacts (21.I, 21.2) is less than the height of the line elements (20.1, 20.2), and the Y-shaped recess runs orthogonal to the U-shape of the line elements (20.1, 20.2), and wherein
the upper side of the Y-shaped recess coincides with the base area of the U-shaped line elements (20.1, 20.2).

16. The connector according to Claim 1,
in which the receiving means (11.1, 11.2) are arranged at the line set end of the connector.

17. The connector according to Claim 1,
in which contact springs (2.1, 2.2) to make contact with contact pins of an igniter have the line elements (20.1, 20.2).

## Revendications

1. Connecteur (1) pour système de connecteur à relier à un jeu de conduites (40) menant à l'appareil de commande d'un système de retenue de véhicule automobile comportant les caractéristiques suivantes
- un logement (10) du connecteur (1),
- un dispositif de protection contre les perturbations pour le jeu de conduites (40),
- des éléments conducteurs (20.1,20.2) disposés dans le logement (10) pour contacter le jeu de conduites (40), moyennant quoi chaque élément conducteur (20.1,20.2) contacte une conduite coordonnée (40.1,40.2) du jeu de conduites (40),
**caractérisé en ce que**
un élément de protection (30) pour relier les éléments conducteurs (20.1,20.2) contactant le jeu de conduites (40) et sécuriser le jeu de conduites (40) contre des influences perturbatrices est prévu, moyennant quoi l'élément de protection (30) est une varistance.

2. Connecteur selon la revendication 1, dans lequel le logement (10) est constitué d'une partie supérieure de logement (10o) et d'une partie inférieure de logement (10u).

3. Connecteur selon la revendication 2, dans lequel la partie supérieure du logement (10o) et la partie inférieure du logement (10u) sont reliés sur un côté par une charnière.

4. Connecteur selon la revendication 1, dans lequel les éléments conducteurs (20.1,20.2) sont essentiellement symétriques les uns par rapport aux autres.

5. Connecteur selon la revendication 1, dans lequel les éléments conducteurs (20.1,20.2) sont de structure essentiellement similaire.

6. Connecteur selon la revendication 1, dans lequel les éléments conducteurs (20.1,20.2) sont respectivement conçus avec une section transversale en forme de U.

7. Connecteur selon la revendication 1, dans lequel les conduites (40.1,40.2) s'étendent à travers le logement (10) et à travers les éléments conducteurs (20.1,20.2) coordonnés à la conduite respective (40.1 ,40.2).

8. Connecteur selon la revendication 1, dans lequel le logement (10) présente des moyens de réceptacle (11.1,11.2) pour recevoir chacun un élément de conduite (20.1,20.2) coordonné.

9. Connecteur selon la revendication 8, dans lequel les moyens de réceptacle (11.1,11.2) sont prévus dans la partie inférieure de logement (10u) comme des espaces creux s'ouvrant vers le haut, dont les dimensions intérieures sont essentiellement identiques aux dimensions extérieures des éléments conducteurs (20.1,20.2).

10. Connecteur selon la revendication 9, dans lequel les moyens de réceptacle (11.1,11.2) présentent respectivement sur deux côtés en vis-à-vis des découpes (16) permettant le placement de la conduite respective (40.1,40.2).

11. Connecteur selon la revendication 1, dans lequel le logement (10) présente un évidement (12) pour recevoir l'élément de protection (30).

12. Connecteur selon une des revendications 8 à 10 et la revendication 11, dans lequel l'évidement (12) est disposé entre les moyens de réceptacle (11.1,11.2) et une arête supérieure d'évidement (12o) de l'évidement (12) repose essentiellement à la même hauteur que les arêtes supérieures de moyen de réceptacle (11.1o,11.2o) des moyens de réceptacle (11.1,11.2).

13. Connecteur selon la revendication 1, dans lequel l'élément de protection (30) est en contact durable avec les éléments conducteurs (11.1/11.2).

14. Connecteur selon la revendication 1, dans lequel les éléments conducteurs (20.1,20.2) présentent respectivement un contact auto-dénudant (21.1,21.2) à des fins de contact électrique de la conduite respective (40.1,40.2).

15. Connecteur selon la revendication 14, dans lequel les contacts auto-dénudants (21.1,21.2) sont prévus comme des évidements en forme de Y dans les éléments conducteurs (20.1,20.2), moyennant quoi la hauteur des contacts auto-dénudants (21.1,21.2) est inférieure à la hauteur des éléments conducteurs (20.1,20.2) et l'évidement en forme de Y s'étend orthogonalement par rapport à la forme de U des éléments conducteurs (20.1,20.2), et moyennant quoi le côté supérieur de l'évidement en forme de Y coïncide avec la surface de fond de l'élément conducteur en forme de U (20.1,20.2).

16. Connecteur selon la revendication 1, dans lequel les moyens de réceptacle (11.1,11.2) sont disposés à l'extrémité du côté du jeu de conduites du connecteur.

17. Connecteur selon la revendication 1, dans lequel des ressorts de contact (2.1,2.2) présentent les éléments conducteurs (20.1,20.2) pour contacter la broche de contact d'un allumeur.
